# FASCICULE DE BREVET EUROPEEN

(11) **EP 0 839 273 B1**
(45) Date de publication et mention de la délivrance du brevet: **21.11.2001**
(21) Numéro de dépôt: 96919876.1
(22) Date de dépôt: 07.05.1996
(51) Int. Cl.: F02M 35/10

(54) **COLLECTEUR D'ADMISSION POUR MOTEUR A COMBUSTION INTERNE**
ANSAUGANLAGE FÜR BRENNKRAFTMASCHINE
INTAKE MANIFOLD FOR INTERNAL COMBUSTION ENGINE

(30) Priorité: 10.05.1995 FR 9505534
(43) Date de publication de la demande: 06.05.1998
(73) Titulaire: MAGNETI MARELLI FRANCE, 92002 Nanterre Cédex (FR)
(72) Inventeur: PONTOPPIDAN, Michäel, F-92500 Rueil-Malmaison (FR); EVIEUX, Georges, F-92390 Villeneuve-la-Garenne (FR)
(74) Mandataire: Bérogin, Francis
(86) Numéro de dépôt international: FR9600689
(87) Numéro de publication internationale: WO9635869

(56) Documents cités:
- DE-A- 2 457 155
- US-A- 4 175 504
- US-A- 5 003 933

## Description

L'invention concerne un collecteur d'admission, pour moteur à combustion interne équipé d'une installation d'alimentation en carburant de préférence par injection, en particulier du type dit "multipoint", comportant, pour chaque cylindre du moteur, au moins un injecteur qui injecte du carburant dans un conduit d'aspiration du collecteur d'admission d'air au moteur, directement en amont de la culasse du moteur et de la ou des soupapes d'admission du cylindre correspondant.

Plus précisément, l'invention se rapporte à un tel collecteur d'admission, plus particulièrement destiné à équiper un moteur à allumage commandé, et qui comprend, comme connu par US-A-5,003,933 :
- une enveloppe, délimitant un plenum destiné à être alimenté en air d'alimentation du moteur par une vanne à débit variable, telle qu'un corps de papillon, et munie d'au moins une bride de fixation à une culasse du moteur, la ou lesdites brides présentant au moins une ouverture d'alimentation de chaque cylindre du moteur, chaque ouverture d'alimentation débouchant, d'une part, dans l'enveloppe et, d'autre part, dans une face de fixation de la bride sur ladite culasse, et
- des tubes d'aspiration d'air recourbés, chacun d'une seule pièce à la forme voulue, en nombre au moins égal à celui des cylindres du moteur, et montés dans l'enveloppe, de sorte que chaque tube alimente un cylindre correspondant en air que le tube reçoit par son entrée dans le plenum et que le tube transmet à une ouverture correspondante d'une bride par sa sortie reliée à ladite ouverture d'alimentation par des moyens de raccordement étanches comprenant un embout tubulaire dans lequel la partie d'extrémité de sortie dudit tube est retenue dans ladite enveloppe, avec interposition d'au moins un joint d'étanchéité souple entre le tube et l'embout.

On sait déjà fabriquer des collecteurs analogues en moulant deux demi-coquilles de formes complémentaires correspondant à la forme de l'enveloppe et destinées à être solidarisées l'une contre l'autre par leur rebord périphérique, dans un plan de joint, pour former l'enveloppe.

La partie extérieure, par rapport au centre de courbure des tubes recourbés, de l'ensemble des tubes d'air peut être formée par les fonds d'empreintes moulées en creux dans chacune des deux demi-coquilles, et qui se prolongent lorsque les demi-coquilles sont refermées l'une contre l'autre. De manière analogue, la partie intérieure de l'ensemble des tubes d'air peut être formée par les fonds d'empreintes moulées en creux dans deux inserts moulés, en général dans la même matière que les demi-coquilles, par exemple en polyamide chargé de fibres de renfort, et chacun rapporté dans l'une respectivement des demi-coquilles, de sorte que les empreintes des inserts se prolongent également lors de la solidarisation des demi-coquilles l'une contre l'autre. Ce procédé permet donc de former les tubes par coopération de surfaces présentées par au moins quatre pièces moulées (deux demi-coquilles et deux inserts) qui sont associées.

Un collecteur ainsi réalisé convient à l'équipement d'un moteur diesel, en raison du faible gradient de pression entre l'atmosphère et le plenum du collecteur, en fonctionnement du moteur.

Par contre, dans un moteur à allumage commandé, où ce gradient de pression peut atteindre des valeurs moyennes plus importantes, de l'ordre de 70 kPa, en fonctionnement du moteur, la présence de fuites d'air entre les pièces assemblées pour former les tubes d'aspiration d'air contenus à l'intérieur du plenum a pour effet de modifier l'impédance acoustique du collecteur, d'où une baisse du rendement du moteur.

Il est donc impératif que, dans un collecteur de ce type, une bonne étanchéité, en particulier au niveau des tubes d'air, soit assurée.

A cet effet, on doit réaliser un joint d'étanchéité entre les inserts et les demi-coquilles par la pose de cordons d'un matériau polymérisable approprié, ce qui est une opération longue et délicate, s'ajoutant à la difficulté de réalisation avec de faibles tolérances des quatre pièces à assembler pour définir avec précision les tubes d'air.

Dans le cas d'un collecteur selon US-A-5,003,933, chaque tube d'air est soit d'une seule pièce à la forme voulue, comme déjà mentionné ci-dessus, soit réalisé par l'assemblage de deux moitiés complémentaires moulées en forme. Mais cet assemblage, malgré les précautions prises, ne permet généralement pas d'obtenir une surface interne de chaque tube qui soit totalement lisse et continue, sans aspérité, de son entrée à sa sortie, sauf à finir cette surface par un usinage particulier, lorsque la géométrie des tubes le permet.

Il en résulte qu'un tel collecteur peut devenir d'une réalisation coûteuse.

Le problème à la base de l'invention est de proposer un collecteur d'une structure avantageuse, en particulier pour la liaison de chaque tube à la bride de fixation du collecteur à la culasse du moteur, la structure étant essentiellement en une matière plastique thermomoulable, et semi-modulable, car acoustiquement adaptable à toute une famille de moteurs de cylindrées différentes par ajustement dimensionnel, et susceptible d'être réalisée par un procédé de fabrication plus économique.

A cet effet, le collecteur d'admission selon l'invention, du type présenté ci-dessus, se caractérise en ce que la surface interne de chaque tube est lisse, et continue de son entrée à sa sortie et en ce que chaque embout est réalisé avec, d'une part, un berceau d'une seule pièce avec ladite bride de fixation, et en saillie du côté opposé à la culasse, dans le prolongement de ladite ouverture d'alimentation correspondante, le berceau étant de forme sensiblement hémi-cylindrique, dont l'extrémité interne à ladite enveloppe présente un fond annulaire formant butée en saillie vers l'intérieur du berceau, et, d'autre part, un cavalier de maintien dudit tube dans ledit berceau, le cavalier présentant une butée en saillie vers l'intérieur du berceau et en regard du fond annulaire du berceau, un anneau étant rapporté et fixé autour dudit tube, à proximité de sa sortie d'air, ledit joint d'étanchéité souple étant rapporté autour dudit tube, entre ledit anneau et ladite sortie d'air du tube, la partie d'extrémité de sortie dudit tube avec ledit anneau et ledit joint d'étanchéité étant en place dans ledit berceau correspondant, de sorte que l'anneau ou le joint est retenu par butée contre ledit fond annulaire du berceau, ledit cavalier étant rapporté sur ledit berceau et la partie du tube logée dans ce dernier, et étant fixé sur les bords du berceau.

La caractéristique selon laquelle la surface interne de chaque tube est lisse et continue de son entrée à sa sortie doit être comprise comme signifiant que cette surface interne ne présente pas d'aspérité ni de dénivellement, entre deux parties adjacentes de surface interne, qui soit supérieur(e) à environ 200ìm.

Les tubes d'air monoblocs étant par nature étanches, la nécessité de réaliser des cordons de joints d'étanchéité ou des soudures de liaison entre deux moitiés complémentaires disparait.

Le collecteur d'admission selon l'invention se distingue essentiellement des collecteurs de l'état de la technique par la fabrication des tubes d'aspiration d'air et par la liaison de chaque tube à la bride de fixation du collecteur à la culasse du moteur.

Le collecteur d'admission selon l'invention est avantageusement tel que son enveloppe comprend deux demi-coquilles moulées, de formes complémentaires correspondant à la forme de l'enveloppe, et disposées l'une contre l'autre et solidarisées l'une à l'autre par leur rebord périphérique, dans un plan de joint, pour former l'enveloppe avec les tubes entre elles, chaque tube étant moulé par soufflage, et de préférence par aspiration-soufflage, dans une matière plastique thermomoulable, et ladite bride de fixation étant d'une seule pièce avec l'une des demi-coquilles.

Avantageusement, le collecteur est en outre tel que chaque tube est réalisé avec une section progressivement décroissante vers l'aval sur au moins une partie de sa longueur et/ou avec une entrée d'air convergente, en forme de tulipe ; chaque tube peut être réalisé avec une section ayant sensiblement la même forme de son entrée à sa sortie d'air, et qui peut être une section circulaire ou, avantageusement comme précisé ci-dessous, une section oblongue.

Avantageusement, ' en outre, pour faciliter la fixation des tubes d'air dans les demi-coquilles, les tubes sont groupés au moins par paires de tubes accolés sur au moins une partie de leur longueur, et les tubes de chaque groupe de tubes sont fixés dans une même demi-coquille munie d'une bride de fixation avec des ouvertures d'alimentation auxquelles les tubes dudit groupe sont raccordés avec étanchéité, à l'aide d'au moins un second cavalier qui chevauche transversalement les tubes accolés dudit groupe, dans leur partie accolée, et qui est fixé par ses extrémités sur ladite demi-coquille.

A cet effet, il est avantageux que chaque tube soit réalisé avec une section oblongue et des méplats, parallèles au grand axe de sa section, sur ses faces en regard opposées, et les tubes sont groupés en étant accolés par leurs méplats.

De manière simple, les demi-coquilles avec leurs embases, d'une part, et les seconds cavaliers, d'autre part, peuvent être des pièces moulées en matière plastique, et les seconds cavaliers peuvent être fixés sur une demi-coquille correspondante par soudage ou bouterollage.

Avantageusement de plus, les tubes peuvent être réalisés recourbés avec un rayon de courbure, dans le plan contenant leur axe, inférieur à celui de l'enveloppe, les demi-coquilles de l'enveloppe étant moulées en matière plastique avec des brides de solidarisation sur leurs bords dans le plan de joint, et les demi-coquilles sont solidarisées l'une à l'autre pour former l'enveloppe par soudage, de préférence par vibrations, au niveau des brides de solidarisation. En effet, cette géométrie des tubes recourbés par rapport à la géométrie de l'enveloppe, ainsi que le mode de fixation des tubes dans les demi-coquilles, qui évitent les points de contact, et donc de frottement entre les tubes et les demi-coquilles, permettent de solidariser les demi-coquilles de manière économique, par un soudage par vibrations au niveau de leurs brides de solidarisation, d'une manière connue, sans risque de rupture des tubes.

Avantageusement, en outre, chaque embout assure la retenue d'un tube correspondant sur l'une des demi-coquilles dont chaque berceau est solidaire.

En particulier, lorsque les tubes sont de section transversale circulaire, l'étanchéité peut être assurée entre la partie d'extrémité de sortie de chaque tube et l'embout correspondant par compression axiale dudit joint d'étanchéité, qui est cylindrique, par ses faces planes d'extrémité entre une face radiale plane, tournée vers la sortie du tube, de l'anneau du tube et une face radiale plane, tournée vers l'intérieur de ladite enveloppe, du berceau et de ladite bride, lesdites faces radiales étant sensiblement perpendiculaires à l'axe du tube à sa sortie.

Par contre, lorsque les tubes d'air présentent avantageusement une section transversale oblongue, comme précisé ci-dessus, il est avantageux que chaque berceau et le cavalier correspondant soient moulés de sorte que l'embout formé par le berceau et le cavalier présente une section transversale évoluant progressivement d'une forme circulaire, du côté de la bride de fixation et de son ouverture d'alimentation circulaire, à une forme oblongue, complémentaire de celle des tubes.

Dans ce cas, l'étanchéité entre la partie d'extrémité de sortie de chaque tube et l'embout correspondant est avantageusement assurée par compression radiale dudit joint d'étanchéité entre, d'une part, le tube, et, d'autre part, le berceau et le cavalier correspondant.

D'autres caractéristiques et avantages de l'invention ressortiront de la description donnée ci-dessous, à titre non limitatif, d'exemples de réalisation décrits en référence aux dessins annexés sur lesquels :
- la figure 1 est une vue en coupe transversale d'un collecteur pour moteur à quatre cylindres en ligne, la coupe étant sensiblement perpendiculaire à l'axe du moteur,
- la figure 2 est une demi-vue en partie en élévation en plan et en partie en coupe de la demi-coquille aval ou inférieure du collecteur de la figure 1, avec une des deux paires de tubes qui sont regroupés et retenus dans cette demi-coquille,
- les figures 3, 4 et 5 sont des coupes transversales respectivement selon III-III, IV-IV, V-V de la figure 1,
- la figure 6 est une vue en coupe axiale d'un tube d'air,
- la figure 7 est une vue en partie en coupe et en partie en élévation verticale de la paire des deux tubes regroupés représentés sur la figure 2, avant son montage dans la demi-coquille correspondante,
- la figure 8 est une vue schématique de face des entrées d'air des deux tubes de la figure 7, vues selon la flèche de la figure 6,
- les figures 9, 10 et 11 sont une vue et deux demi-vues schématiques représentant trois exemples de joints d'étanchéité souples comprimés radialement entre un tube et l'embout du collecteur correspondant,
- les figures 12 et 13 sont des vues correspondant respectivement aux figures 1 et 2 pour un second exemple de réalisation,
- les figures 14 et 15 sont des coupes transversales respectivement selon XIV-XIV et XV-XV de la figure 12, et
- la figure 16 est une demi-vue en coupe schématique d'un joint d'étanchéité cylindrique comprimé axialement et monté entre un tube et l'embout du collecteur correspondant.

Le collecteur des figures 1 et 2, pour un moteur à quatre cylindres en ligne, comprend une enveloppe 1 rigide, en matière plastique moulable et thermosoudable, constituée de deux demi-coquilles 2 et 3, chacune moulée dans ce matériau, ayant des formes complémentaires qui correspondent à la forme de l'enveloppe 1. Les deux demi-coquilles 2 et 3 se referment l'une contre l'autre, par leurs rebords périphériques, pour reconstituer la forme de l'enveloppe 1, et sont solidarisées l'une à l'autre dans un plan de joint P, défini par des brides de solidarisation 4 et 5, en saillie vers l'extérieur sur leurs rebords, par soudage aux vibrations au niveau de ces brides 4 et 5, après montage dans les demi-coquilles 2 et 3 de quatre tubes d'aspiration d'air (un par cylindre du moteur), groupés en deux paires de tubes accolés, comme représenté sur la figure 2 et décrit ci-dessous en référence aux figures 6 à 8.

La bride 5 de la demi-coquille 3, venant en regard de la bride 4 de la demi-coquille 2 sur toute la périphérie des demi-coquilles, est supportée, sur un côté de l'enveloppe 1, par la partie supérieure d'une bride 6 de fixation du collecteur à la culasse du moteur, cette bride 6 étant moulée d'une seule pièce avec la demi-coquille 3 et sa bride périphérique 5. La bride 6 présente, pour chaque cylindre du moteur, une ouverture d'alimentation 7, venue de moulage, de section transversale circulaire, qui débouche d'un côté dans la face plane 8 de fixation de la bride 6 sur la culasse du moteur et, de l'autre côté, à l'intérieur de la demi-coquille 3, inférieure sur la figure 1 et dite demi-coquille aval, car destinée à loger les parties aval des tubes d'air, par opposition à la demi-coquille 2 supérieure sur la figure 1, dite demi-coquille amont, car destinée à loger les parties amont des tubes d'air. La bride 6 présente également, pour chaque cylindre, un logement 9 pour un injecteur de carburant, ce logement 9 s'ouvrant dans la face 10 de la bride 6 qui est opposée à la face 8 de fixation à la culasse, et à l'extérieur de la demi-coquille 3, d'une part, et, d'autre part, chaque logement 9 débouche dans une ouverture d'alimentation 7 correspondante. La bride 6 présente enfin des trous 11, également venus de moulage comme les ouvertures 7 et logements 9, pour le passage d'organes de fixation du collecteur sur la culasse.

Le collecteur comprend également un tube recourbé d'aspiration d'air pour chaque cylindre, soit, comme déjà mentionné, quatre tubes d'air groupés en deux paires de tubes accolés sur une partie de leur longueur.

Chaque tube, tel que le tube 12 de la figure 6, est un tube recourbé moulé d'une seule pièce en une matière plastique thermomoulable par soufflage, ou plus précisément par le procédé connu d'aspiration-soufflage. On réalise ainsi un tube 12 léger, relativement rigide, à paroi mince et étanche, à surfaces interne et externe lisses. En particulier, la surface interne du tube 12 est lisse et continue de son entrée à sa sortie. Par lisse et continue, il faut comprendre que cette surface interne ne présente pas d'aspérité ni de dénivellement entre deux parties adjacentes de surface qui soit supérieur(e) à environ 200 µm.

Dans cet exemple, chaque tube tel que 12 est moulé avec une entrée d'air 13 en forme de volute ou de tulipe convergente vers l'aval, et la surface de la section du tube diminue progressivement de son entrée 13 à sa sortie 14, de préférence de l'ordre de 10 % de sa section d'entrée, tandis que la forme de la section du tube est constante de son entrée 13 à sa sortie 14, et, dans cet exemple, est une forme oblongue, visible sur les figures 7 et 8, la paroi de chaque tube présentant deux méplats opposés 15 parallèles au grand axe 16 de la section oblongue du tube. Chaque tube tel que 12 est recourbé selon une boucle presque complète dans le plan de la figure 6, sur la majeure partie de sa longueur à partir de son entrée 13, et sa partie aval est de plus coudée ou contrecoudée dans une direction perpendiculaire au plan de la figure 6, comme représenté sur les figures 2 et 7. Grâce aux méplats 15 et à leurs formes recourbées, deux tubes tels que 12a et 12b, groupés en une paire de tubes pour alimenter chacun l'un respectivement de deux cylindres adjacents, peuvent être accolés par leurs méplats 15 sur la majeure partie de leur longueur à partir de leurs entrées 13a et 13b (voir figure 8), tandis que leurs sorties 14a et 14b (voir figure 7) sont écartées l'une de l'autre pour être chacune raccordée de manière étanche à l'une respectivement de deux ouvertures d'alimentation 7 voisines l'une de l'autre dans la bride 8 pour alimenter les deux cylindres correspondants.

Un anneau 17, par exemple en matière plastique thermosoudable, de section interne correspondant en forme et en surface à la section externe de chaque tube tel que 12 à proximité de sa sortie 14, est rapporté et fixé par thermosoudure, par exemple par le procédé connu de soudure dit "par miroir", autour du tube à proximité de sa sortie 14, pour former un épaulement annulaire en saillie radiale vers l'extérieur. Puis un joint d'étanchéité souple et annulaire 18, qui peut, à titre d'exemples non limitatifs, être le joint à lèvres 18a de la figure 9, le joint à section cruciforme 18b de la figure 10 ou le joint torique 18c de la figure 11, est monté autour de la partie d'extrémité de sortie de chaque tube tel que 12, entre son anneau 17 et sa sortie 14. Les deux tubes 12a et 12b groupés en paire de tubes accolés, comme sur la figure 7, avec leur anneau 17 et leur joint d'étanchéité 18 (non représenté sur la figure 7) sont ensuite disposés dans la demi-coquille aval 3. L'extrémité de sortie, avec l'anneau 17 et le joint d'étanchéité 18, de chacun des tubes 12a et 12b est introduite dans un berceau respectivement 20a et 20b moulé d'une seule pièce avec la demi-coquille 3 et la bride 6. Ce berceau 20a, 20b fait saillie sur la bride 6 du côté opposé à la culasse du moteur et a la forme sensiblement d'un hémi-cylindre ouvert vers le plan de joint P et délimitant un conduit central qui prolonge une ouverture 7 correspondante vers l'intérieur de la demi-coquille 3. A son extrémité dans la demi-coquille 3, chaque berceau 20a, 20b présente une chambre annulaire délimitée par un fond annulaire 21a, 21b en saillie radialement vers l'intérieur du berceau 20a, 20b, pour former une butée s'opposant à la sortie axiale de l'anneau 17 et du joint 18 sur l'extrémité de sortie du tube 12a, 12b. Lors de cette mise en place de l'extrémité de sortie du tube 12a ou 12b dans le berceau 20a ou 20b, le joint d'étanchéité 18 (tel que 18a, 18b ou 18c), autour du tube est comprimé radialement entre le tube et le berceau 20a, 20b. La retenue de chacun des tubes 12a et 12b dans le berceau 20a ou 20b de la demi-coquille 3 et son raccordement étanche à l'ouverture 7 correspondante, grâce au joint d'étanchéité, sont complétés par un cavalier 22a ou 22b rapporté transversalement sur la partie d'extrémité du tube engagée dans le berceau 20a ou 20b, et prenant appui par son pourtour contre les bords de ce berceau, le cavalier 22a, 22b présentant un rebord 23a, 23b en forme de fond annulaire en saillie vers l'intérieur du berceau 20a, 20b, et en regard du rebord 21a, 21b de ce dernier. Ce cavalier 22a, 22b est moulé en matière plastique et soudé par ultrasons sur son pourtour sur les bords du berceau 20a ou 20b. Le maintien du tube et l'étanchéité de sa liaison à l'ouverture 7 correspondante sont ainsi assurés grâce au joint d'étanchéité et à un embout de collecteur, formé par le berceau 20a ou 20b et le cavalier 22a ou 22b correspondant, ce dernier ayant, comme montré sur les coupes des figures 4 et 5, un évidement complémentaire de celui du berceau 20a ou 20b pour définir un conduit de section progressivement variable raccordant la sortie oblongue 14a ou 14b du tube à la section circulaire de l'ouverture 7 correspondante, comme représenté par la coupe de la figure 3. Le berceau 20a, 20b ainsi que le cavalier 22a, 22b correspondant sont moulés de sorte que leurs évidements présentent cette évolution correspondante de section.

Les deux tubes 12a et 12b sont également retenus dans la demi-coquille aval 3 par un second cavalier 24, également moulé en matière plastique, qui chevauche transversalement ces deux tubes 12a et 12b dans leur partie accolée, et est fixé de préférence par des bouterolles en matière plastique 25, en saillie vers le plan de joint P dans la demi-coquille 3, et engagés dans des orifices aux extrémités du second cavalier 24, pour être ensuite écrasés thermiquement sur ce dernier. Ainsi, le cavalier 24 maintient les tubes 12a et 12b appliqués contre une embase 26 de support, formée par une surépaisseur de la demi-coquille 3, en saillie vers l'intérieur de cette dernière.

Comme les tubes 12a et 12b ont été moulés par soufflage avec un rayon de courbure général qui est inférieur au rayon de courbure des parties arrondies des demi-coquilles 2 et 3 de l'enveloppe 1, on évite ainsi les contacts et frottements entre les tubes et la demi-coquille amont 2, lors du soudage par vibrations des deux demi-coquilles 2 et 3 l'une contre l'autre, qui impose de petits déplacements relatifs alternés des demi-coquilles 2 et 3 provoquant des frottements entre les brides 4 et 5 conduisant à un thermosoudage. On note, d'ailleurs, que les contacts entre les tubes et la demi-coquille aval 3 sont limités aux contacts avec le cavalier 24 et l'embase 25 et au contact de l'anneau 17 de l'extrémité de sortie des tubes 12a, 12b avec l'embout tubulaire constitué par le berceau 20a ou 20b et le cavalier 22a ou 22b, de sorte qu'on évite toute source possible de frottements perturbateurs entre les tubes et les deux parties de l'enveloppe, pouvant conduire à des ruptures pendant la phase de soudure par vibrations, qui constitue la phase finale d'assemblage du collecteur.

On obtient ainsi un collecteur dont l'enveloppe 1 délimite une chambre interne 27, appelée plenum, qui est alimentée en air d'alimentation du moteur par une ouverture (non représentée) par exemple ménagée dans le centre d'une face d'extrémité de l'enveloppe 2 parallèlement au plan de la figure 1, cette ouverture étant reliée à un corps de papillon. Chaque tube tel que 12a ou 12b monté dans l'enveloppe 1 aspire de l'air dans le plenum 27 par son entrée 13a ou 13b et transmet cet air par sa sortie 14a ou 14b à une ouverture d'alimentation 7 de la bride 6 pour alimenter un cylindre correspondant. On comprend que l'enveloppe 1 contient, dans sa moitié non représentée sur la figure 2, deux autres tubes d'aspiration d'air symétriques des tubes 12a et 12b et montés de la même façon.

L'exemple de collecteur d'admission des figures 12 et 13 comporte de nombreuses caractéristiques en commun avec celui qui vient d'être décrit, de sorte que les éléments analogues sont repérés par les mêmes références numériques affectées d'un symbole prime, et que l'on se contente ci-après de décrire les différences présentées par ce second exemple par rapport au premier.

Tout d'abord, les tubes 12'a et 12'b sont de section transversale circulaire. Toutefois, ils sont également accolés sur une partie de leur longueur et sont appliqués par un cavalier 24' contre une embase de support 26' à l'intérieur de la demi-coquille aval 3', le cavalier 24' étant, comme dans l'exemple précédent, fixé par bouterollage ou thermosoudure sur des pions 25' de cette demi-coquille 3'.

De même, les extrémités de sortie des tubes 12'a et 12'b sont entourées d'un anneau 17' et d'un joint d'étanchéité souple 18' et sont chacune raccordées de manière étanche à une ouverture correspondante 7' de la bride de fixation 6' à la culasse par un embout tubulaire. Mais, dans cet exemple, ce dernier est constitué d'un berceau 20'a ou 20'b de section transversale de forme en U et de valeur constante, avec un fond annulaire formant butée radiale interne 21'a ou 21'b, du côté de la demi-coquille 3', ainsi que d'un cavalier 22'a ou 22'b essentiellement plat avec une butée en arc-de-cercle 23'a ou 23'b en saillie vers l'intérieur du berceau 20'a ou 20'b et en regard du fond annulaire 21'a ou 21'b de ce dernier. L'embout de collecteur ainsi réalisé pour chaque extrémité de sortie d'un tube 12'a ou 12'b est de préférence de section circulaire de diamètre constant, avec une face, orientée vers le tube correspondant qui est plane et perpendiculaire à l'axe du tube dans sa partie d'extrémité de sortie. Le joint d'étanchéité cylindrique 18' est, dans cet exemple, comprimé axialement par ses deux faces d'extrémité radiale et planes entre, d'un côté, la face radiale plane de l'anneau 17' qui est tournée vers la bride 6' et, de l'autre côté, une face radiale plane, tournée vers l'intérieur de la demi-coquille 3', dans le fond du berceau 20'a ou 20'b correspondant, sur la bride 6', ces différentes faces radiales étant sensiblement perpendiculaires à l'axe du tube 12'a ou 12'b à sa sortie.

Dans les deux exemples décrits ci-dessus, les tubes comme les demi-coquilles peuvent être réalisés en une matière plastique telle que le polyamide, chargé de fibres de renfort.

## Revendications

1. Collecteur d'admission, pour moteur à combustion interne de préférence à injection, en particulier multipoint, le collecteur comprenant :
- une enveloppe (1,1'), délimitant un plenum (27, 27') destiné à être alimenté en air d'alimentation du moteur par une vanne à débit variable, telle qu'un corps de papillon, et munie d'au moins une bride (6, 6') de fixation à une culasse du moteur, la ou lesdites brides présentant au moins une ouverture (7, 7') d'alimentation de chaque cylindre du moteur,chaque ouverture (7, T) d'alimentation débouchant, d'une part, dans l'enveloppe (1, 1') et, d'autre part, dans une face (8, 8') de fixation de la bride (6, 6') sur ladite culasse, et
- des tubes (12a, 12b, 12'a, 12'b) d'aspiration d'air recourbés, chacun d'une seule pièce à la forme voulue, en nombre au moins égal à celui des cylindres du moteur, et montés dans l'enveloppe (1, 1'), de sorte que chaque tube alimente un cylindre correspondant en air que le tube reçoit par son entrée (13a, 13b, 13'a, 13'b) dans le plenum (27, 27') et que le tube transmet à une ouverture (7, 7') correspondante d'une bride (6, 6') par sa sortie (14a, 14b, 14'a, 14'b) reliée à ladite ouverture d'alimentation (7, 7') par des moyens de raccordement étanches, comprenant un embout (20a-22a, 20b-22b, 20'a-22'a, 20'b-22'b) tubulaire dans lequel la partie d'extrémité de sortie dudit tube est retenue dans ladite enveloppe (1, 1'), avec interposition d'au moins un joint d'étanchéité souple (18a, 18b, 18c, 18') entre le tube et l'embout, **caractérisé en ce que** la surface interne de chaque tube (12a, 12b, 12'a, 12'b) est lisse, et continue de son entrée (13a, 13b, 134a, 13'b) à sa sortie (14a, 14b, 14'a, 14'b), et **en ce que** chaque embout est réalisé avec, d'une part, un berceau (20a, 20'a) d'une seule pièce avec ladite bride (6, 6') de fixation et en saillie du côté opposé à la culasse, dans le prolongement de ladite ouverture (7, 7') d'alimentation correspondante, le berceau étant de forme sensiblement hémi-cylindrique, dont l'extrémité interne à ladite enveloppe (1, 1') présente un fond annulaire (21a, 21'a) formant butée en saillie vers l'intérieur du berceau (20a, 20'a), et, d'autre part, un cavalier (22a, 22'a) de maintien dudit tube (12a, 12'a) dans ledit berceau (20a, 20'a), ledit cavalier (22a, 22'a) présentant une butée (23a, 23'a) en saillie vers l'intérieur du berceau (20a, 20'a) et en regard du fond annulaire (21 a, 21'a) du berceau, un anneau (17, 17') étant rapporté et fixé autour dudit tube (12a, 12'a), à proximité de sa sortie d'air (14a, 14'a), ledit joint d'étanchéité souple (18a, 18b, 18c, 18') étant rapporté autour dudit tube (12a, 12'a), entre ledit anneau (17, 17') et ladite sortie d'air (14a, 14'a) du tube (12a, 12'a), la partie d'extrémité de sortie dudit tube (12a, 12'a) avec ledit anneau (17, 17') et ledit joint d'étanchéité étant en place dans ledit berceau (20a, 20'a) correspondant, de sorte que l'anneau (17, 17') ou le joint (18, 18') est retenu par butée contre ledit fond annulaire (21a, 21'a) du berceau (20a, 20'a), ledit cavalier (22a, 22'a) étant rapporté sur ledit berceau (20a, 20'a) et la partie du tube (12a, 12'a) logée dans ce dernier, et étant fixé sur les bords du berceau (20a, 20'a).

2. Collecteur d'admission selon la revendication 1, **caractérisé en ce que** l'enveloppe (1, 1') comprend deux demi-coquilles (2, 3 ; 2', 3') moulées, de formes complémentaires correspondant à la forme de l'enveloppe (1, 1'), et disposées l'une contre l'autre et solidarisées l'une à l'autre par leur rebord périphérique (4, 5 ; 4', 5') dans un plan de joint (P), pour former l'enveloppe avec les tubes (12a, 12b, 12'a, 12'b) entre elles, chaque tube étant moulé par soufflage, et de préférence par aspiration-soufflage, dans une matière plastique thermomoulable, et ladite bride (6, 6') de fixation étant d'une seule pièce avec l'une desdites demi-coquilles (3, 3').

3. Collecteur d'admission selon l'une des revendications 1 et 2, **caractérisé en ce que** chaque tube (12) est réalisé avec une section progressivement décroissante vers l'aval sur au moins une partie de sa longueur et/ou avec une entrée d'air (13) convergente en forme de tulipe.

4. Collecteur d'admission selon l'une des revendications 1 à 3, **caractérisé en ce que** chaque tube (12) est réalisé avec une section ayant sensiblement la même forme de son entrée (13) à sa sortie d'air (14).

5. Collecteur d'admission selon l'une des revendications 2 à 4, **caractérisé en ce que** les tubes sont groupés au moins par paires de tubes (12a-12b ; 12'a-12'b) accolés sur au moins une partie de leur longueur, et les tubes de chaque groupe de tubes (12a-12b ; 12'a-12'b) sont fixés dans une même demi-coquille (3, 3') munie d'une bride de fixation (6, 6') avec des ouvertures (7, 7') d'alimentation auxquelles les tubes dudit groupe sont raccordés avec étanchéité, à l'aide d'au moins un second cavalier (24, 24') qui chevauche transversalement les tubes accolés (12a, 12b ; 12'a, 12'b) dudit groupe, dans leur partie accolée, et qui est fixé par ses extrémités sur ladite demi-coquille (3, 3').

6. Collecteur d'admission selon la revendication 5, **caractérisé en ce que** chaque tube (12) est réalisé avec une section oblongue et des méplats (15), parallèles au grand axe (16) de sa section, sur ses faces en regard opposées, et les tubes (12a-12b) sont groupés en étant accolés par leurs méplats (15).

7. Collecteur d'admission selon l'une des revendications 5 et 6, **caractérisé en ce que** les demi-coquilles (2, 3 ; 2', 3') avec leurs embases (26, 26'), d'une part, et les cavaliers (24, 24'), d'autre part, sont des pièces moulées en matière plastique, et les seconds cavaliers (24, 24') sont fixés sur les demi-coquilles (2, 3 ; 2', 3') correspondantes par soudage ou bouterollage.

8. Collecteur d'admission selon l'une des revendications 2 à 7, **caractérisé en ce que** les tubes (12) sont réalisés recourbés avec un rayon de courbure, dans le plan contenant leur axe, inférieur à celui de l'enveloppe (1), les demi-coquilles (2, 3) de l'enveloppe (1) sont moulées en matière plastique avec des brides (4, 5) de solidarisation sur leurs bords dans le plan de joint (P), et les demi-coquilles (2, 3) sont solidarisées l'une à l'autre pour former l'enveloppe (1) par soudage, de préférence par vibrations, au niveau des brides de solidarisation (4, 5).

9. Collecteur d'admission selon l'une quelconque des revendications 2 à 8, **caractérisé en ce que** chaque embout (20a-22a) assure la retenue d'un tube (12a) correspondant sur l'une des demi-coquilles (3) dont chaque berceau (20a, 20'a) est solidaire.

10. Collecteur d'admission selon l'une des revendications 1 à 9,
**caractérisé en ce que** l'étanchéité entre la partie d'extrémité de sortie (14a) de chaque tube (12a) et l'embout correspondant (20'a-22'a) est assurée par compression axiale dudit joint d'étanchéité (18), qui est cylindrique, par ses faces planes d'extrémité entre une face radiale plane, tournée vers la sortie (14'a) du tube (12'a), de l'anneau (17') du tube (12'a) et une face radiale plane, tournée vers l'intérieur de ladite enveloppe (1'), du berceau (20'a) et de ladite bride (6'), lesdites faces radiales étant sensiblement perpendiculaires à l'axe du tube (12'a) à sa sortie (14'a).

11. Collecteur d'admission selon l'une des revendications 1 à 9, **caractérisé en ce que** chaque berceau (20a) et le cavalier (22a) correspondant sont moulés de sorte que l'embout formé par le berceau et le cavalier présente une section transversale évoluant progressivement d'une forme circulaire, du côté de la bride (6) de fixation et de son ouverture (7) d'alimentation circulaire, à une forme oblongue, complémentaire de celle des tubes (12a).

12. Collecteur d'admission selon la revendication 11, **caractérisé en ce que** l'étanchéité entre la partie d'extrémité de sortie (14a) de chaque tube (12a) et l'embout (20a-22a) correspondant est assurée par compression radiale dudit joint (18a, 18b, 18c) d'étanchéité entre, d'une part, le tube (12a) et, d'autre part, le berceau (20a) et le cavalier (22a) correspondant.

## Patentansprüche

1. Ansaugkrümmer für einen Verbrennungsmotor vorzugsweise mit Einspritzung, insbesondere Multipoint-Einspritzung, wobei der Krümmer enthält:
- ein Gehäuse (1, 1'), das einen Sammelraum (27, 27') begrenzt, der durch ein variables Durchflußventil, wie z.B. einen Stellklappenkörper, mit Speiseluft gespeist werden soll, und mit wenigstens einem Flansch (6, 6') zur Befestigung an einem Zylinderkopf des Motors versehen ist, wobei der oder die Flansche mindestens eine Öffnung (7, 7') zur Speisung jedes Zylinders des Motors aufweisen, wobei jede Speiseöffnung (7, 7') auf der einen Seite in das Gehäuse (1, 1') und auf der anderen Seite in eine Fläche (8, 8') zur Befestigung des Flansches (6, 6') am Zylinderkopf einmündet, und
- jeweils aus einem Stück in der gewünschten Form gekrümmte Luftansaugrohre (12a, 12b, 12'a, 12'b), deren Anzahl gleich der Anzahl der Zylinder des Motors ist und die im Gehäuse (1, 1') so angebracht sind, daß jedes Rohr einen entsprechenden Zylinder mit Luft speist, welche das Rohr durch seinen Einlaß (13a, 13b, 13'a, 13'b) in den Sammelraum (27, 27') aufnimmt und welche das Rohr zu einer entsprechenden Öffnung (7, 7') eines Flansches (6, 6') durch seinen Auslaß (14a, 14b, 14'a, 14'b) überträgt, der mit der Speiseöffnung (7, 7') durch dichte Anschlußmittel verbunden ist, die einen rohrförmigen Ansatz (20a-22a, 20b-22b, 20'a-22'a, 20'b-22'b) enthalten, in dem der Auslaßendteil des Rohres im Gehäuse (1, 1') mit einer Einfügung wenigstens einer nachgiebigen Dichtung (18a, 18b, 18c, 18') zwischen dem Rohr und dem Ansatz gehalten ist, **dadurch gekennzeichnet, daß** die innere Oberfläche jedes Rohres (12a, 12b, 12'a, 12'b) glatt und von dessen Einlaß (13a, 13b, 13'a, 13'b) zu dessen Auslaß (14a, 14b, 14'a, 14'b) stetig ist, und daß jeder Ansatz einerseits mit einem zusammen mit dem Befestigungsflansch (6, 6') einstückigen und auf der gegenüberliegenden Seite am Zylinderkopf vorstehenden Träger (20a, 20'a) in der Verlängerung der entsprechenden Speiseöffnung (7, 7'), wobei der Träger eine im wesentlichen halbzylindrische Form hat, deren inneres Ende am Gehäuse (1, 1') einen ringförmigen Boden (21a, 21'a) aufweist, der einen zum Inneren des Trägers (20a, 20'a) vorstehenden Anschlag bildet, und andererseits einem Bügel (22a, 22'a) zum Halten des Rohres (12a, 12'a) im Träger (20a, 20'a) ausgeführt ist, wobei der Bügel (22a, 22'a) einen Anschlag (23a, 23'a) aufweist, der ins Innere des Trägers (20a, 20'a) vorsteht und dem ringförmigen Boden (21a, 21'a) des Trägers gegenüberliegt, wobei ein Ring (17, 17') um das Rohr (12a, 12'a) in der Nähe des Luftauslasses (14a, 14'a) angesetzt und befestigt ist, wobei die nachgiebige Dichtung (18a, 18b, 18c, 18') um das Rohr (12a, 12'a) herum zwischen dem Ring (17, 17') und dem Luftauslaß (14a, 14'a) des Rohres (12a, 12'a) angesetzt ist, wobei der Auslaßendteil des Rohres (12a, 12'a) mit dem Ring (17, 17') und der Dichtung im entsprechenden Träger (20a, 20'a) bereitstehen, so daß der Ring (17, 17') oder die Dichtung (18, 18') durch Anschlag am ringförmigen Boden (21a, 21'a) des Trägers (20a, 20'a) gehalten wird, wobei der Bügel (22a, 22'a) am Träger (20a, 20'a) und dem in letzterem untergebrachten Teil des Rohres (12a, 12'a) angesetzt und an den Kanten des Trägers (20a, 20'a) befestigt ist.

2. Ansaugkrümmer nach Anspruch 1, **dadurch gekennzeichnet, daß** das Gehäuse (1, 1') zwei geformte Halbschalen (2, 3; 2', 3') aufweist, die komplementäre Formen entsprechend der Form des Gehäuses (1, 1') haben und gegeneinander angeordnet und durch ihren Umfangsrand (4, 5; 4', 5') in einer Verbindungsebene (P) miteinander fest verbunden sind, um das Gehäuse mit den Rohren (12a, 12b, 12'a, 12'b) dazwischen zu bilden, wobei jedes Rohr durch Blasformung und vorzugsweise durch Saug-Blasformung aus einem wärmeformbaren Kunststoffmaterial geformt wird und der Befestigungsflansch (6, 6') mit einer der Halbschalen (3, 3') aus einem einzigen Stück ist.

3. Ansaugkrümmer nach Anspruch 1 oder 2, **dadurch gekennzeichnet, daß** jedes Rohr (12) mit einem strömungsabwärts fortschreitend abnehmenden Querschnitt über wenigstens einen Teil seiner Länge und/oder mit einem konvergierenden Lufteinlaß (13) in Tulpenform ausgeführt ist.

4. Ansaugkrümmer nach einem der Ansprüche 1 bis 3, **dadurch gekennzeichnet, daß** jedes Rohr (12) mit einem Querschnitt ausgeführt ist, der im wesentlichen die gleiche Form seines Einlasses (13) an seinem Luftauslaß (14) hat.

5. Ansaugkrümmer nach einem der Ansprüche 2 bis 4, **dadurch gekennzeichnet, daß** die Rohre wenigstens in Paaren von Rohren (12a-12b; 12'a-12'b) gruppiert sind, die über wenigstens einen Teil ihrer Länge angebaut sind, und die Rohre jeder Gruppe von Rohren (12a-12b; 12'a-12'b) in einer gleichen Halbschale (3, 3') befestigt sind, die mit einem Befestigungsflansch (6, 6') mit Speiseöffnungen (7, 7') versehen ist, an die die Rohre der Gruppe unter Dichtigkeit mit Hilfe mindestens eines zweiten Bügels (24, 24') angeschlossen sind, der die angebauten Rohre (12a, 12b; 12'a, 12'b) der Gruppe in ihrem angebauten Teil quer übergreift und der durch seine Enden an der Halbschale (3, 3') befestigt ist.

6. Ansaugkrümmer nach Anspruch 5, **dadurch gekennzeichnet, daß** jedes Rohr (12) mit einem länglichen Querschnitt und Abflachungen (15), die parallel zur großen Achse (16) seines Querschnitts an seinen gegenüberstehenden Flächen sind, ausgeführt ist und die Rohre (12a-12b) gruppiert sind, indem sie an ihren Abflachungen (15) angebaut sind.

7. Ansaugkrümmer nach Anspruch 5 oder 6, **dadurch gekennzeichnet, daß** die Halbschalen (2, 3; 2', 3') mit ihren Fußflächen (26, 26') einerseits und den Bügeln (24, 24') andererseits geformte Stücke aus Kunststoffmaterial sind und die zweiten Bügel (24, 24') an den entsprechenden Halbschalen (2, 3; 2', 3') durch Verschweißung oder Verschellung befestigt sind.

8. Ansaugkrümmer nach einem der Ansprüche 2 bis 7, **dadurch gekennzeichnet, daß** die Rohre (12) gekrümmt mit einem Krümmungsradius in der Ebene ausgeführt sind, welche ihre Achse enthält, die kleiner als diejenige des Gehäuses (1) ist, wobei die Halbschalen (2, 3) des Gehäuses (1) aus Kunststoff mit Befestigungsflanschen (4, 5) an ihren Kanten in der Verbindungsebene (P) geformt sind und die Halbschalen (2, 3) zur Bildung des Gehäuses (1) durch Verschweißung, vorzugsweise durch Vibrationsverschweißung, in Höhe der Befestigungsflansche (4, 5) miteinander fest verbunden sind.

9. Ansaugkrümmer nach einem der Ansprüche 2 bis 8, **dadurch gekennzeichnet, daß** jeder Ansatz (20a-22a) die Halterung eines entsprechenden Rohres (12a) an einer der Halbschalen (3) sicherstellt, womit jeder Träger (20a, 20'a) fest verbunden ist.

10. Ansaugkrümmer nach einem der Ansprüche 1 bis 9, **dadurch gekennzeichnet, daß** die Dichtigkeit zwischen dem Auslaßendteil (14a) jedes Rohres (12a) und dem entsprechenden Ansatz (20'a-22'a) durch axialen Druck der Dichtung (18), die zylindrisch ist, durch ihre ebenen Endflächen zwischen einer ebenen, radialen, zum Auslaß (14'a) des Rohres (12'a) gewandten Fläche des Ringes (17') des Rohres (12'a) und einer ebenen, radialen, ins Innere des Gehäuses (1') gewandten Fläche des Trägers (20'a) und des Flansches (6') sichergestellt ist, wobei die radialen Flächen im wesentlichen senkrecht zur Achse des Rohres (12'a) an seinem Auslaß (14'a) sind.

11. Ansaugkrümmer nach einem der Ansprüche 1 bis 9, **dadurch gekennzeichnet, daß** jeder Träger (20a) und der entsprechende Bügel (22a) so geformt sind, daß der durch den Träger und den Bügel gebildete Ansatz einen Querschnitt aufweist, der sich fortschreitend von einer Kreisform auf der Seite des Befestigungsflansches (6) und seiner kreisrunden Speiseöffnung (7) zu einer länglichen Form wandelt, die komplementär zu derjenigen der Rohre (12a) ist.

12. Ansaugkrümmer nach Anspruch 11, **dadurch gekennzeichnet, daß** die Dichtigkeit zwischen dem Auslaßendteil (14a) jedes Rohres (12a) und dem entsprechenden Ansatz (20a-22a) durch radialen Druck der Dichtung (18a, 18b, 18c) zwischen dem Rohr (12a) auf der einen Seite und dem Träger (20a) und dem entsprechenden Bügel (22a) auf der anderen Seite sichergestellt ist.

## Claims

1. Inlet manifold for an internal combustion engine, preferably a fuel-injected engine, particularly one with multipoint injection, the manifold comprising:
- an envelope (1, 1') delimiting a plenum chamber (27, 27') intended to be supplied with air for supplying the engine via a variable-delivery valve, such as a butterfly valve, and equipped with at least one flange (6, 6') for attaching it to a cylinder head of the engine, said flange or flanges having at least one opening (7, 7') for supplying each cylinder of the engine, each supply opening (7, 7') opening, on the one hand, into the envelope (1, 1') and, on the other hand, into a face (8, 8') for attaching the flange (6, 6') to said cylinder head, and
- curved air-induction tubes (12a, 12b, 12'a, 12'b) each made as a single piece with the desired shape, and of which there are at least as many as there are cylinders in the engine, and which are mounted in the envelope (1, 1') so that each tube supplies a corresponding cylinder with air which the tube receives via its inlet (13a, 13b, 13'a, 13'b) in the plenum chamber (27, 27') and which the tube transmits to a corresponding opening (7, 7') in a flange (6, 6') via its outlet (14a, 14b, 14'a, 14'b) connected to said supply opening (7, 7') by leaktight connection means comprising a tubular end piece (20a-22a, 20b-22b, 20'a-22'a, 20'b-22'b) in which the outlet end part of said tube is held in said envelope (1, 1') with the insertion of at least one flexible seal (18a, 18b, 18c, 18') between the tube and the end piece,
**characterized in that** the internal surface of each tube (12a, 12b, 12'a, 12'b) is smooth and continuous from its inlet (13a, 13b, 13'a, 13'b) to its outlet (14a, 14b, 14'a, 14'b), and **in that** each end piece is made with, on the one hand, a cradle (20a, 20'a) integral with said attachment flange (6, 6') and projecting from the opposite side to the cylinder head, in line with said corresponding supply opening (7, 7'), the cradle being of a more or less semi-cylindrical shape, of which the end inside said envelope (1, 1') has an annular end wall (21a, 21'a) forming a stop projecting toward the inside of the cradle (20a, 20'a) and, on the other hand, a stirrup piece (22a, 22'a) for holding said tube (12a, 12'a) in said cradle (20a, 20'a), said stirrup piece (22a, 22'a) having a stop (23a, 23'a) projecting toward the inside of the cradle (20a, 20'a) and facing the annular end wall (21a, 21'a) of the cradle, a ring (17, 17') being attached and fixed around said tube (12a, 12'a) close to its air outlet (14a, 14'a), said flexible seal (18a, 18b, 18c, 18') being attached around said tube (12a, 12'a) between said ring (17, 17') and said air outlet (14a, 14'a) of the tube (12a, 12'a), the outlet end part of said tube (12a, 12'a) with said ring (17, 17') and said seal being in place in said corresponding cradle (20a, 20'a) in such a way that the ring (17, 17') or the seal (18, 18') is retained by butting against said annular end wall (21a, 21'a) of the cradle (20a, 20'a), said stirrup piece (22a, 22'a) being attached to said cradle (20a, 20'a) and that part of the tube (12a, 12'a) which is held therein, and being fixed to the edges of the cradle (20a, 20'a).

2. Inlet manifold according to Claim 1 **characterized in that** the envelope (1, 1') comprises two molded half shells (2, 3; 2', 3') with complementary shapes corresponding to the shape of the envelope (1, 1') and arranged one against the other and secured together via their peripheral edges (4, 5; 4', 5') in a parting plane (P), to form the envelope with the tubes (12a, 12b, 12'a, 12'b) between them, each tube being blow molded, and preferably suction blow-molded, from a thermomoldable plastic, and said attachment flange (6, 6') being integral with one of said half shells (3, 3').

3. Inlet manifold according to one of Claims 1 and 2, **characterized in that** each tube (12) is made with a section that decreases progressively in the downstream direction over at least part of its length and/or with a convergent bell-socket-shaped air inlet (13).

4. Inlet manifold according to one of Claims 1 to 3, **characterized in that** each tube (12) is made with a section that has more or less the same shape from its air inlet (13) to its air outlet (14).

5. Inlet manifold according to one of Claims 2 to 4, **characterized in that** the tubes are grouped at least in pairs of tubes (12a-12b; 12'a-12'b) that touch over at least part of their length, and the tubes of each group of tubes (12a-12b; 12'a-12'b) are fixed into one and the same half shell (3, 3') which has an attachment flange (6, 6') with supply openings (7, 7') to which the tubes of said group are connected in leaktight manner, using at least one second stirrup piece (24, 24') which transversely straddles the touching tubes (12a, 12b; 12'a, 12'b) of said group, in their touching part, and which is attached via its ends to said half shell (3, 3').

6. Inlet manifold according to Claim 5, **characterized in that** each tube (12) is made with an oval section and flats (15), parallel to the major axis (16) of its section, on its opposed facing faces, and the tubes (12a-12b) are grouped together, touching along their flats (15).

7. Inlet manifold according to either of Claims 5 and 6, **characterized in that** the half shells (2, 3; 2', 3') with their bases (26, 26'), on the one hand, and the stirrup pieces (24, 24'), on the other hand, are components molded from plastic, and the second stirrup pieces (24, 24') are fixed to the corresponding half shells (2, 3; 2', 3') by welding or snap riveting.

8. Inlet manifold according to one of Claims 2 to 7, **characterized in that** the tubes (12) are made curved with a radius of curvature, in the plane containing their axis, smaller than that of the envelope (1), the half shells (2, 3) of the envelope (1) are molded of plastic with securing flanges (4, 5) along their edges in the parting plane (P), and the half shells (2, 3) are secured together to form the envelope (1) by welding, preferably vibration welding, at the securing flanges (4, 5).

9. Inlet manifold according to any one of Claims 2 to 8, **characterized in that** each end piece (20a-22a) holds a corresponding tube (12a) on one of the half shells (3) to which each cradle (20a, 20'a) is secured.

10. Inlet manifold according to one of Claims 1 to 9, **characterized in that** the seal between the outlet end part (14a) of each tube (12a) and the corresponding end piece (20'a-22'a) is provided by axially compressing said seal (18), which is cylindrical, via its flat end faces between a flat radial face, pointing toward the outlet (14'a) of the tube (12'a), of the ring (17') of the tube (12'a) and a flat radial face, pointing toward the inside of said envelope (1'), of the cradle (20'a) and of said flange (6'), said radial faces being more or less perpendicular to the axis of the tube (12'a) at its outlet (14'a).

11. Inlet manifold according to one of Claims 1 to 9, **characterized in that** each cradle (20a) and the corresponding stirrup piece (22a) are molded in such a way that the end piece formed by the cradle and the stirrup piece has a cross section that changes progressively from a circular shape, on the same side as the attachment flange (6) and its circular supply opening (7), to an oval shape which complements that of the tubes (12a).

12. Inlet manifold according to Claim 11, **characterized in that** the seal between the outlet end part (14a) of each tube (12a) and the corresponding end piece (20a-22a) is provided by radially compressing said seal (18a, 18b, 18c) between, on the one hand, the tube (12a) and, on the other hand, the cradle (20a) and the corresponding stirrup piece (22a).
